# EUROPÄISCHE PATENTSCHRIFT

(11) **EP 0 858 903 B1**
(45) Veröffentlichungstag und Bekanntmachung des Hinweises auf die Patenterteilung: **16.08.2000**
(21) Anmeldenummer: 98100069.8
(22) Anmeldetag: 05.01.1998
(51) Int. Cl.: B41J 11/30, B41J 11/48

(54) **Einrichtung zum Transport von Endlospapier und geschnittenen Blättern in Druckern**
Transport device for continuous paper and for cut sheets in printers
Dispositif pour transporter des bandes continues de papier et des feuilles coupées aux imprimantes

(30) Priorität: 15.02.1997 DE 29702659 U
(43) Veröffentlichungstag der Anmeldung: 19.08.1998
(73) Patentinhaber: PSI PRINTER SYSTEMS INTERNATIONAL GMBH, 57080 Siegen (DE)
(72) Erfinder: Brandenburg, Klaus, 57258 Freudenberg (DE); Weber, Wendelin, 57080 Siegen (DE)
(74) Vertreter: Meier, Friedrich, Dipl.-Ing.

(56) Entgegenhaltungen:
- EP-A- 0 556 944
- DE-C- 3 606 060
- US-A- 4 913 574

## Beschreibung

Die Erfindung bezieht sich auf eine Einrichtung zum wahlweisen Transport von Endlospapierbahnen mit Randlochung und von geschnittenen Blättern, Formularsätzen usw. in Druckern oder ähnlichen Geräten, bei denen für den Papiertransport sowohl vor, als auch hinter dem Druckwerk, Friktionsantriebe mit Rollen und für die Endlospapierbahnen zumindest vor dem Druckwerk, beiderseits in die Randlochung eingreifende Stachelantriebe angeordnet sind.

Zum Bedrucken von geschnittenen Blättern oder Formularen werden häufig Friktionsantriebe eingesetzt die sowohl vor, als auch hinter dem Druckwerk die Blätter erfassen und transportieren. Der vor dem Druckwerk angeordnete erste Friktionsantrieb, bestehend aus einem angetriebenen Rollenpaar, das zwischen sich das geschnittene Blatt bzw. die Endlospapierbahn erfaßt, schiebt diese durch das Druckwerk. Ein zweites, hinter dem Druckwerk angeordnetes Rollenpaar übernimmt die geschnittenen Blätter bzw. die Papierbahn zum Weitertransport und gegebenenfalls auch zum Transport in eine Ablage.

Wird eine Endlospapierbahn auf dem Drucker bearbeitet, dann übernimmt die Zufuhr zum Druckwerk, ein Stachelantrieb der die Papierbahn in den Friktionsantrieb vor dem Druckwerk schiebt.. Die für die Bearbeitung geschnittener Blätter benutzten Friktionsantriebe übernehmen auch den Transport von Endlospapierbahnen im Drucker und aus dem Drucker heraus.

Die US Ps 4 913 574 zeigt und beschreibt ein mit einem Druckzylinder ausgestattetes Druckwerk, das mit einer Endlospapierbahn oder mit geschnitten Einzelblättern beschickt werden kann. Vor und hinter dem Druckwerk sind zuschaltbare Friktionsantriebe angeordnet. Jeder dieser Friktionsantriebe besteht aus je einer angetriebenen, vom Druckwerk gesteuerten Rolle und einer frei drehenden, durch Federn gegen die angetriebene Rolle derart preßbare zweite Rolle, daß ein zwischen die Rollen eingeschobenes Papier in das Druckwerk transportiert wird. Hinter dem Druckwerk ist ein zweiter, entsprechend aufgebauter Friktionsantrieb angeordnet der den Weitertransport übernimmt.

Für die Papierzufuhr sind vor dem Druckwerk eine Kassette zur Aufnahme von Einzelblättern und ein Stachelantrieb für Endlospapierbahnen angeordnet. Über einen mechanisch betätigbaren Schalthebel und entsprechende Getriebe kann in einer ersten Stellung der Stachelantrieb für die Endlospapierbahn und der hinter dem Druckwerk angeordnete Friktionsantrieb zugeschaltet werden. In einer zweiten Schaltstellung ist der Stachelantrieb abgeschaltet und dafür der vor dem Druckwerk liegende Friktionsantrieb zugeschaltet. In einer dritten Schaltstellung sind beide Friktionsantrieb vom Antrieb gelöst und die frei drehenden Gegenrollen abgehoben. In dieser Betriebsstellung ist ein Papierstau leicht zu beseitigen.

Bei einem derartigen Antrieb läßt sich eine Beulenbilding mit Endlosbahnen nur dann vermeiden, wenn der hinter dem Druckwerk angeordnete Friktionsantrieb mit geringer Übergeschwindigkeit läuft. Bei einem derartigen Papiertransport schleifen die Friktionsrollen immer mit geringer Bewegungsdifferenz auf den vom Stachelantrieb auf Sollgeschwindigkeit gehaltenen Papierbahnen. Dies führt zwangsläufig, bedingt auch durch die im Papier enthaltenen "Scheuermittel", zu einem Verschleiß der Friktionsrollen, was nicht nur zum Nachsteuern der Drehzahl wegen der abnehmenden Durchmesser, sondern auch zum Austausch von verschlissenen Friktionsrollen führt.

Würde man bei Endlosbahnen einen reinen Friktionsantrieb einsetzen, so hätte dies den Nachteil, daß die Endlosbahnen, bedingt durch unterschiedliche Griffigkeit an den Oberflächen der Friktionsrollen, schief gezogen werden.

Werden nach einer Endlospapierbahn im Drucker, geschnittene Blätter bearbeitet, so müssen bei Druckern der beschriebenen Art, die Friktionsantriebe zur Vermeidung eines falschen Zeilenabstandes, von der vorher eingestellten, geringfügig überhöhten Geschwindigkeit, auf eine dem Zeilenvorschub genau angepaßte Antriebsgeschwindigkeit umgestellt werden, was einen zusätzlichen Aufwand an Steuereinrichtungen für den Antrieb des Papiertransportes erfordert.

Der Erfindung liegt die Aufgabe zugrunde, eine Einrichtung für den Druck von Papierbahnen und von geschnittenem Papier aufzubauen, bei der eine Übergeschwindigkeit des hinter dem Druckwerk angeordneten Friktionsantriebes und damit nicht nur ein Verschleiß der Rollen, sondern auch ein auf verschiedene Geschwindigkeiten steuerbare Antrieb für diese Friktionsrollen vermieden wird.

Gemäß der Erfindung wird eine Einrichtung der beschriebenen Art vereinfacht und der Betrieb verbessert, indem ein Antrieb eingesetzt ist, durch den der Stachelantrieb nur während des Einzuges und bei der Entnahme von Endlospapierbahnen den Friktionsantrieben mit entsprechender Drehrichtung zugeschaltet ist.

Vorteilhaft ist es, für den Stachelantrieb an Stelle eines einfachen ungesteuerten Antriebsmotors, der nur zum Einziehen der Papierbahn in Betrieb ist, den Motor für die Friktionsantriebe einzusetzen und diesen mit dem Stachelantrieb über eine schaltbare Kupplung zu verbinden..

Wird zumindest eines der Lager für die Rollen des vor dem Druckwerk angeordneten Friktionsantriebes verstellbar angeordnet, so kann dieser Friktionsantrieb beim Verarbeiten von Endlosbahnen geringfügig geöffnet werden. Der zweite, nach dem Druckwerk angeordnete Friktionsantrieb zieht die Papierbahn durch das Druckwerk

Der von seinem Antriebsmotor nach dem Einziehen der Endlospapierbahn in den Drucker, abgekoppelte Stachelantrieb, läuft durch die von den Friktionsantrieben bewegte Papierbahn im Freilauf mit. Diese frei drehende Bewegung des Stachelantriebes kann nicht nur zum Erfassen des Vorschubs durch einen geeigneten Sensor und damit zur Drehzahlsteuerung benutzt werden, vielmehr sorgt der Stachelantrieb durch den beiderseits der Papierbahn erfolgenden Eingriff, für eine Parallelführung der Papierbahn. Die Papierbahn kann durch diese Maßnahme, auch bei einer unterschiedlichen Griffigkeit der Friktionsrollen an ihren Oberflächen und bei langen Durchlaufzeiten, nicht schief gezogen werden.

An Hand einer Zeichnung wir die Erfindung beschrieben und die Wirkungsweise, sowie Möglichkeiten der Ausgestaltung erläutert.

Die Figur zeigt in schematischer Seitenansicht ein Druckwerk, bestehend aus einem Druckkopf 1, z.B. einem Nadeldruckkopf, mit dem zugehörigen Druckbalken 2, dem geschnittene Blätter oder Formularsätze über den Friktionsantrieb mit den Rollen 3,4 zugeführt und über den Friktionsantrieb mit den Rollen 5,6 zu einer nicht gezeichneten Ablage weiter bewegt werden.

Bei der Verarbeitung von Endlospapier wird dieses über den Stachelantrieb 7 zugeführt und über den Friktionsantrieb 5,6 zur Ablage oder einem Schneidegerät geleitet. Der Antrieb der Rollen 3,4,5,6 erfolgt über einen gesteuerten Motorantrieb 8, meist einem Schrittmotor. Der Einzug von geschnittenen Blättern oder entsprechenden Formularsätzen erfolgt über die angetriebenen Friktionsrollen 3,4.

Beim Verarbeiten von Papierbahnen kann ein kleiner ungesteuerter Motor den Stachelantrieb 7 zum Einführen einer Endlospapierbahn 12 in der Drucker bewegen. Im gezeichneten Ausführungsbeispiel wird der Antriebsmotor 8 über die Kupplung 9 als Antrieb mit dem Stachelantrieb 7 kraftschlüssig verbunden. Damit wird die am Rande gelochte Papierbahn 12 durch den Motor 8 zum Rollenpaar 3,4 geschoben. Das Rollenpaar 3,4 übernimmt die Papierbahn 12 und schiebt diese durch das Druckwerk 1,2 hindurch, zum angetriebenen Rollenpaar 5,6.

Die Lager der Rollen 3,4 können so ausgebildet sein, daß der Achsenabstand verändert werden kann. Die Rollen können damit sowohl auf erforderlichen Abstand bzw. Anpreßdruck gebracht werden. Damit können auch Papierbahnen aus mehreren Lagen zwischen den Rollen 3,4 hindurchgeschoben und von den Friktionsrollen 5,6 zur Vermeidung einer Beulenbildung gezogen werden kann.

Der Vorschub der Papierbahn 12 kann durch die Bewegung des Stachelantriebes 7 unter Einschaltung geeigneter Sensoren erfaßt werden. An Stelle dieser Sensoren oder zusätzlich, kann nahe dem Druckwerk 1,2 zur Erfassung des gelochten Randes der Papierbahn 12 oder auch der Kanten geschnittenen Blätter, ein Sensor 10 angeordnet werden, über den durch einen Rechner 11 der Motor 8, meist ein Schrittmotor, auf Sollgeschwindigkeit gehalten oder auch entsprechend nachgesteuert werden kann.

Bei der Verarbeitung von geschnittenen Blättern, werden diese über die Friktionsrollen 3,4 eingezogen und dem Druckwerk 1,2 zugeführt. Der Antriebsmotor 8 ist dabei auf die vorgesehene Papiertransport - Geschwindigkeit eingestellt. Da mit jedem neu eingezogenen Blatt, der Druckansatz über den Sensor 10 oder einen zusätzlichen Sensor bestimmt wird, kann es auch bei hohem Durchsatz keine Aufsummierung kleiner Fehler in bezug auf die Zeilenlage geben. Dies unabhängig von der Art der eingesetzten Druckwerke.

Werden Formularsätze mit einer Mehrzahl von Papierlagen bedruckt, so kann eine durch eine Einlaufbiegung des Papiers verursachte Lagenverschiebung dadurch ausgeglichen werden, daß der Friktionsrolle 5 gegenüber der Friktionsrolle 6 ein geringfügig größerer Durchmesser gegeben wird. Damit kann auch eine geringfügige Beulenbildung des Papiers zwischen dem Druckwerk 1,2 und dem Friktionsantrieb 5,6 ausgeglichen werden, ohne dem Rollenpaar 5,6 eine höhere Geschwindigkeit gegenüber dem Rollenpaar 3,4 zu geben. Daraus resultiert im ungünstigsten Fall, ein nur sehr kleiner Verschleiß an der Friktionsrolle 5. Zusätzlich kann der Anpreßdruck der Friktionsrollen 5,6 etwas gegenüber dem Anpreßdruck der Friktionsrollen 3,4 vermindert werden, was das Schleifen des Papiers und damit einen Verschleiß weiter herabsetzt.

Bei geschnittenen Blättern wird eine Papierbeule zwischen dem Druckwerk 1,2 und dem Rollenpaar 5,6 ohnehin bei jeden neu eingezogenen Blatt ausgeglichen, weil jeweils die Vorderkante des einlaufenden Blattes sensorisch erfaßt und das Druckwerk entsprechend gesteuert wird. Zur Erfassung der Schnittkanten und der Vorlaufkante bei Endlosbahnen, kann zusätzlich ein vom Sensor 10 unabhängiger Sensor eingesetzt werden.

Bei Einsatz von Endlospapierbahnen mit gelochtem Seitenrand wird die Papierbahn 12 über den durch den Motor 8 und die eingeschaltete Kupplung 9 angetriebenen Stachelantrieb 7 dem Rollenpaar 3,4 und damit dem Druckwerk 1,2 zugeführt. Hinter dem Druckwerk 1,2 übernimmt das Rollenpaar 5,6 die Papierbahn und bewegt diese zur Ablage oder einem nachgeschalteten Schneidegerät.

Nach dem Anfahren des Druckers wird der Stachelantrieb 7 vom Antriebsmotor 8 über die Kupplung 9 getrennt. Damit übernehmen die Rollenpaare 3,4 und / oder 5,6 den Transport der Papierbahn 12.

Der Stachelantrieb führt im Leerlauf die von dem Rollenpaar 3,4 bzw. 5,6 gezogene Papierbahn 12 und sichert damit den geraden Einzug. Während des Druckbetriebes wird die Papierbahn durch den Stachelantrieb auch bei unterschiedlicher Griffigkeit der Oberflächen der Friktionsrollen und bei großen Papierlängen einwandfrei gerade geführt..

Zur Korrektur der kaum vermeidbaren geringfügigen Abweichungen des Zeilenstandes, kann ein Sensor dem Stachelantrieb 12 oder dem Rollenpaar 5, 6, z. B. in Form von Magnetpolrädchen zugeordnet werden.

Der Sensor 10 kann mechanisch oder auch optisch die Randlochung erfassen und damit Vergleichswerte zum Sollstand der Zeilen liefern. Über einen Rechner 11 können dann die erfaßten kleinen Abweichungen durch Nachsteuerung des Antriebsmotors 8 bei einem Blattwechsel oder einer Zeilenschaltung korrigiert werden, so daß sich hinsichtlich des Zeilenstandes keine beachtlichen Abweichungen aufsummieren können. Für die Nachsteuerung wird die Sollbewegung des Schrittmotors 8 um einen entsprechenden Korrekturwert vergrößert oder verkleinert.

Durch geeignete Maßnahmen können auf der Beschickungsseite, seitlich am Druckergehäuse Führungen angeordnet werden, in die rahmenartige Papierträger zusammen mit den Stachelantrieben 7 im Austausch zu Papierkassetten eingesetzt werden können. Dies erleichtert den Austausch von Endlos - Papierbahnen und erlaubt auch das Einschieben mehrerer Papierträger in den Drucker, die zum Einziehen der Papierbahn angesteuert werden können. Die Führungen sind dabei so angeordnet, daß die Einschubrichtung der durch die Stachelräder 7 bewegten Papierbahn, gegen den Berührungsspalt der Friktionsrollen 3,4 gerichtet ist.

## Patentansprüche

1. Einrichtung zum wahlweisen Transport von Endlospapierbahnen mit Randlochung und von geschnittenen Blättern in Druckern oder ähnlichen Geräten, bei denen für den Blatttransport sowohl vor, als auch hinter dem Druckwerk, Friktionsantriebe mit Rollen und für die Endlospapierbahnen zumindest vor dem Druckwerk, beiderseits in die Randlochung eingreifende Stachelantriebe angeordnet sind, **dadurch gekennzeichnet, daß** dem Papiertransport durch die Friktionsantriebe (3,4,5,6), nur während des Einzuges und des Rückwärtstransportes von Endlospapierbahnen (12), ein auf die Stachelantriebe (7) wirksamer Motorantrieb (8,9) zugeschaltet ist.

2. Einrichtung nach Anspruch 1, **dadurch gekennzeichnet, daß** die Stachelantriebe (7) mit dem Antriebsmotor (8) für die Friktionsantriebe (3,4,5,6) über eine schaltbare Kupplung (9) verbunden sind.

3. Einrichtung nach Anspruch 1 und 2, **dadurch gekennzeichnet, daß** die vor dem Drucker angeordneten Stachelantriebe (7) mit einem Freilauf derart ausgestattet sind, daß die von mindestens einem der Friktionsantriebe (3,4,5,6) gezogene Endlospapierbahn, frei drehend bewegt wird.

4. Einrichtung nach Anspruch 1 bis 3, **dadurch gekennzeichnet, daß** mit einem den Stachelantrieben (7) zugeordneten oder einem nahe dem Druckwerk (1,2) angeordneten Sensor (10), die Lage der Endlospapierbahn (12) und / oder der Schnittkanten der Blätter erfaßt und Korrekturen des Vorschubes über den Rechner (11) durch den Motor (8) der Friktionsantriebe (3,4,5,6) erfolgen.

5. Einrichtung nach Anspruch 1 bis 4, **dadurch gekennzeichnet, daß** die Stachelantriebe (7), Teile eines Papierträgers sind, der mit Rahmenteilen in seitliche Führungen des Druckergehäuses derart einsetzbar ist, daß die Einschubrichtung der Papierbahn (12) gegen den Berührungsspalt der vor dem Druckwerk (1,2) angeordneten Fiktionsrollen (3,4) gerichtet ist.

6. Einrichtung nach Anspruch 1 bis 5, **dadurch gekennzeichnet, daß** die der Oberseite der bedruckten Endlospapierbahn zugekehrte, hinter dem Druckwerk angeordnete Friktionsrolle (5), einen geringfügig größeren Durchmesser als die übrigen Friktionsrollen (3,4,6) hat.

7. Einrichtung nach Anspruch 1 bis 6, **dadurch gekennzeichnet, daß** der Anpreßdruck der hinter dem Druckwerk angeordneten Friktionrollen (5,6) kleiner gewählt ist, als der, der Friktionsrollen (3,4) vor dem Druckwerk.

## Claims

1. Apparatus for the optional transportation of endless paper webs with border perforations and of cut sheets in printers or similar machines in which there are arranged for the sheet transportation, both upstream and downstream of the printing unit, friction drives with rollers and for the endless paper webs, at least upstream of the printing unit, pin-feed drives which engage in the border perforations on both sides, characterized in that a motor drive (8, 9) which acts on the pin-feed drives (7) is activated, in addition to the paper transportation by the friction drives (3, 4, 5, 6), only when the endless paper webs (12) are drawn in and transported in the rearward direction.

2. Apparatus according to Claim 1, characterized in that the pin-feed drives (7) are connected to the drive motor (8) for the friction drives (3, 4, 5, 6) via an engageable clutch (9).

3. Apparatus according to Claims 1 and 2, characterized in that the pin-feed drives (7), which are arranged upstream of the printer, have a freewheeling capacity such that the endless paper web drawn by at least one of the friction drives (3, 4, 5, 6) is moved with freely rotating action.

4. Apparatus according to Claims 1 to 3, characterized in that by way of a sensor (10) which is assigned to the pin-feed drives (7), or is arranged in the vicinity of the printing unit (1, 2), the position of the endless paper web (12) and/or of the cut edges of the sheets is sensed and the advancement is corrected, via the computer (11), by the motor (8) of the friction drives (3, 4, 5, 6).

5. Apparatus according to Claims 1 to 4, characterized in that the pin-feed drives (7) are parts of a paper support which can be inserted, by way of frame parts, in lateral guides of the printer housing such that the push-in direction of the paper web (12) is oriented in the direction of the contact nip between the fiction [sic] rollers (3, 4), which are arranged upstream of the printing unit (1, 2).

6. Apparatus according to Claims 1 to 5, characterized in that the friction roller (5), which is directed towards the top side of the printed endless paper web and is arranged downstream of the printing unit, has a slightly larger diameter than the rest of the friction rollers (3, 4, 6).

7. Apparatus according to Claims 1 to 6, characterized in that the contact pressure of the friction rollers (5, 6), which are arranged downstream of the printing unit, is selected to be lower than that of the friction rollers (3, 4) upstream of the printing unit.

## Revendications

1. Dispositif pour le transport sélectif de bandes de papier sans fin pourvues de perforations des bords et de feuilles découpées dans des imprimantes ou appareils similaires, dans lesquels sont disposés, pour le transport des feuilles, tant avant qu'après l'élément d'impression, des entraînements par friction à rouleaux et, pour des bandes de papier sans fin, au moins avant l'élément d'impression, des entraînements à ergots venant en engagement des deux côtés dans les perforations des bords, **caractérisé en ce qu'**un entraînement par moteur (8, 9) agissant sur les entraînements à ergots (7) est raccordé au transport du papier par les entraînements par friction (3, 4, 5, 6), seulement pendant la traction et le transport vers l'arrière de bandes de papier sans fin (12).

2. Dispositif selon la revendication 1, **caractérisé en ce que** les entraînements par ergots (7) sont connectés au moteur d'entraînement (8) pour les entraînements par friction (3, 4, 5, 6) par le biais d'un accouplement commutable (9).

3. Dispositif selon la revendication 1 ou 2, **caractérisé en ce que** les entraînements par ergots (7) disposés avant l'imprimante sont équipés d'un entraînement en roue libre tel que la bande de papier sans fin tirée par au moins l'un des entraînements par friction (3, 4, 5, 6) soit déplacée libre en rotation.

4. Dispositif selon les revendications 1 à 3, **caractérisé en ce qu'**avec un détecteur (10) associé aux entraînements par ergots (7) ou disposé à proximité de l'élément d'impression (1, 2), la position de la bande de papier sans fin (12) et/ou des bords de coupe des feuilles est détectée et des corrections de l'avance sont effectuées par l'intermédiaire de l'ordinateur (11) par le moteur (8) des entraînements par friction (3, 4, 5, 6).

5. Dispositif selon les revendications 1 à 4, **caractérisé en ce que** les entraînements par ergots (7) font partie d'un support de papier, qui peut être utilisé avec des pièces de cadre dans des guides latéraux du boîtier de l'imprimante de telle sorte que la direction d'avance de la bande de papier (12) soit orientée vers la fente de contact des rouleaux de frottement (3, 4) disposés avant l'élément d'impression (1, 2) .

6. Dispositif selon les revendications 1 à 5, **caractérisé en ce que** le rouleau de frottement (5) tourné vers la face supérieure de la bande de papier sans fin imprimée et disposé derrière l'élément d'impression, possède un diamètre légèrement supérieur à celui des autres rouleaux de frottement (3, 4, 6).

7. Dispositif selon les revendications 1 à 6, **caractérisé en ce que** la pression d'application des rouleaux de frottement (5, 6) disposés derrière l'élément d'impression est choisie inférieure à celle des rouleaux de frottement (3, 4) avant l'élément d'impression.
